# EUROPÄISCHE PATENTSCHRIFT

(11) **EP 1 950 148 B1**
(45) Veröffentlichungstag und Bekanntmachung des Hinweises auf die Patenterteilung: **14.10.2009**
(21) Anmeldenummer: 07001378.4
(22) Anmeldetag: 23.01.2007
(51) Int. Cl.: B65D 75/58

(54) **Aus einer flexiblen Materialbahn aus schweißbarem Kunststoff gebildeter Behälter**
Containers made of a flexible sheet of material of weldable plastic
Récipient formé à partir d'une bande de matériau flexible en plastique soudable

(43) Veröffentlichungstag der Anmeldung: 30.07.2008
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler, Paul Norbert

(56) Entgegenhaltungen:
- EP-A- 0 992 438
- WO-A-01/26988
- WO-A-93/16928
- WO-A-95/09111

## Beschreibung

Die Erfindung betrifft einen aus einer flexiblen Materialbahn aus schweißbarem Kunststoff gebildeten Behälter mit einer Öffnung in einer Wand, der ein vorzugsweise gegenüberliegende Kanten des Behälters übergreifendes Aussteifungselement zugeordnet ist.

Behälter dieser Art werden beispielsweise für fließfähige Produkte, z.B. Seife od. dgl. in Spendern verwendet und nach dem Aufbrauch des Inhalts weggeworfen oder recycelt, jedenfalls nicht wiederbefüllt. Die Behälter sind daher möglichst Material sparend hergestellt und aus dünnen Kunststofffolien verschweißt, wobei Stabilität durch Aussteifungselemente erreicht wird, die nur an den benötigten Bereichen vorgesehen werden.

Ein Behälter dieser Art ist beispielsweise aus der WO 01/26988 bekannt. Die flexible Materialbahn wird längs gefaltet, sodass ein etwa U-förmiger Querschnitt gebildet wird, und durch Querverschweißungen in aneinanderhängende, oben offene Hohlkörper unterteilt, die dann in einer Trenneinrichtung vereinzelt werden. Im Bodenbereich wird anschließend ein Loch gestanzt und der die Kanten übergreifende, ebenfalls etwa U-förmige Aussteifungsteil mit einem Entleerungsstutzen unter dem Loch positioniert. Der Aussteifungsteil wird mittels einer von oben in den Hohlkörper eingeführten inneren Verankerungshülse am Behälter fixiert, die durch das Loch im Bodenbereich in den Entleerungsstutzen eingeschraubt wird, sodass die Materialbahn dichtend eingeklemmt wird. Der Hohlkörper wird anschließend mit dem Produkt gefüllt und die offene Seite wird abschließend verschweißt.

Aus der WO 96/09111 ist ein weiterer Behälter bekannt, der einen steifen Boden- und einen steifen Deckelteil mit einem Verschluss und einen flexiblen, schlauchförmigen Wandungsteil aufweist, in den der Boden- und der Deckelteil eingeschweißt ist, die jeweils einen die Verschweißung ermöglichenden Flansch aufweisen.

Auch die WO 93/16928 beinhaltet einen Behälter aus einem flexiblen Material, der ähnlich der WO 01126988 einen den Verschluss tragenden Versteifungsteil aufweist, der von innen an den entsprechenden, eine Öffnung aufweisenden Wandbereich angeschweißt ist.

Die Erfindung hat es sich nun zur Aufgabe gestellt, einen Behälter der eingangs genannten Art auf möglichst einfache Weise zu schaffen und erreicht dies dadurch, dass das Aussteifungselement an der Außenseite des Behälters fixiert ist.

Die Vereinfachung wird dabei durch den Wegfall jeglicher Arbeit bzw. Aktion im Inneren des Behälters erreicht, die nach dem Stand der Technik entweder das Einbringen und Setzen des Verankerungselementes oder das Ein- und Durchführen des gesamten Versteifungsteiles umfasst. Dies ist dadurch möglich, dass das Aufbringen des Versteifungsteiles an einer Stelle erfolgt, an der im Inneren des Schlauches das als Gegenlager für die Längsnahtschweißung erforderliche Kernrohr auch als Gegenlager für die Fixierung des Aussteifungsteiles verwendbar ist.

Wie bereits eingangs erwähnt, ist bei derartigen, sehr dünnwandigen Behältern eine Aussteifung nur in bestimmten Bereichen oder Regionen erforderlich, etwa im Bereich der Öffnung, wobei der Verschluss am Aussteifungsteil eingebracht sein kann. Werden die Behälter mit Seife od. dgl. befüllt, die mittels eines Spenders ausgegeben wird, so ist bevorzugt vorgesehen, dass die mit dem äußeren Aussteifungselement versehene Wand eine Standfläche des Behälters bildet. Das Aussteifungselement ist für einen in Verwendung Kopf stehenden Behälter vor allem auch deswegen erforderlich, damit auch Reste des Inhalts ausfließen können, die sich ohne Aussteifungselement in sich bildenden Ausbuchtungen oder Sicken rundum die dann höher liegende Öffnung sammeln würden.

Nachstehend wird nun die Erfindung anhand der Figuren der beiliegenden Zeichnung näher beschrieben, ohne darauf beschränkt zu sein. Es zeigen:
- Fig. 1: eine Schrägansicht eines Behälters,
- Fig. 2: eine Ansicht der Seite mit dem Aussteifungselement,
- Fig. 3 und 4: Seitenansichten in Kopf stehender Position,
- Fig. 5: einen Schnitt nach der Linie V-V der Fig. 3,
- Fig. 6: eine schematische Vorderansicht einer Fertigungsvorrichtung, und
- Fig. 7: eine schematische Seitenansicht der Fertigungsvorrichtung.

Ein Behälter 1 gemäß Fig. 1 bis 4 aus weichem flexiblem Material, beispielsweise aus dünner Kunststofffolie, ist etwa quaderförmig und weist an einer Wand 2 eine Öffnung 6 auf, auf die nur von außen ein Aussteifungselement 3 aufgeschweißt ist, das mit einem der Öffnung zugeordneten, dicht verschließbaren Stutzen 5 versehen ist. Wie im Schnitt aus Fig. 5 ersichtlich, erstreckt sich das Aussteifungselement 3 über einen großen Teil der Fläche der Wand 2 und umgreift mit Seitenstegen 4 zwei gegenüberliegende Kanten 7 des Behälters 1, die mit Seitenwänden 8 und 9 gebildet werden. Die der Wand 2 vis-a-vis liegende Wand 11 ist an der in die Seitenwand 9 übergehenden Kante mit einer Verstärkungsschweißnaht 12 versehen. Die Seitenwand 8, die Wand 2 mit der Öffnung 6, die Seitenwand 9 und die Wand 11 sind durch Längsfalten einer flachen Materialbahn 1' (Fig. 6 und 7) entstanden, die am Übergang von der Seitenwand 8 zur Wand 11 durch eine Verbindungsschweißnaht 10 zu einem Schlauch 17 (Fig. 6 und 7) geschlossen ist.

Der Behälter 1 ist insbesondere zur Aufnahme von flüssiger Seife od. dgl. vorgesehen, und kann beispielsweise in einem Spender Kopf stehend eingesetzt werden, sodass die die Öffnung 6 und das Aussteifungselement 3 aufweisende Wand 2 die Standseite bzw. den Behälterboden bildet. Wenn der Behälter 1 mit der Öffnung 6 oben verwendet wird, so dienen die beiden dem Aussteifungselement 3 gegenüberliegenden Schweißnähte 10 und 12 der Verstärkung und Aussteifung der dann den Boden bildenden Wand 11.

Aufgrund seiner Herstellung aus einer flachen Materialbahn 1' bzw. aus einem Schlauch 17 müssen dreieckige Taschen 16 geformt werden, um die beiden letzten Seitenwände zu bilden. Dabei sind die Taschen 16 eingestülpte Anhänge der Wände 2 und 11, und die beiden letzten Seitenwände entstehen durch Einfalten von Anhängen 13, 14 der Seitenwände 8 und 9, die durch Schweißnähte 15 verbunden werden. Die Taschen 16 können ebenfalls verschweißt sein, wodurch sich die Stabilität des Behälters 1 erhöht und das vollständige Ausfließen des Inhalts erleichtert wird.

Fig. 1 zeigt in Schrägansicht den Behälter liegend mit den oben und unten vorgesehenen Schweißnähten 15. Dies entspricht somit im Wesentlichen der Abgabeposition aus der Fertigungsvorrichtung 20 nach Fig. 6.

Die Fertigungsvorrichtung 20 gemäß Fig. 6 und 7 weist ein einen Formkern bildendes Rohr 21 auf, dem von einer Rolle 24 eine ebene Materialbahn 1' zugeführt wird.

An vorbestimmten Stellen werden dabei mittels einer Stanzvorrichtung 29 Löcher in einer Reihe in die Materialbahn 1' gestanzt, die später jeweils die Öffnung 6 eines Behälters 1 bilden.

Die Materialbahn 1' gelangt über eine Formschulter 22 zum Kernrohr 21 und wird um dieses herum zu einem Schlauch 17 geschlossen, wobei es eine Längsschweißeinrichtung 26 passiert, deren Gegenhalter das Kernrohr 21 bildet und die entlang einer Kante des Behälters 1 die Verbindungsschweißnaht 10 herstellt. Eine zweite Längsschweißeinrichtung 28 stellt die Verstärkungsschweißnaht 12 an der gegenüber liegenden Behälterkante her. Seitlich ist ein Magazin 23 für die Aussteifungselemente 3 vorgesehen, aus dem mittels einer Querschiebe- und Schweißeinrichtung 25 jeweils ein Aussteifungselement 3 an den Schlauch 17 seitlich herangeführt und von außen im Bereich eines Loches auf den Schlauch 17 aufgeschweißt wird, wobei das Kernrohr 21 als innerer Gegenhalter verwendet wird. Eine unterhalb des Kernrohres 21 angeordnete Querschweißrichtung 27 verschließt den Schlauch 18 mittels zweier Quernähte 15. Der Querschweißeinrichtung 27 ist eine Schneideinrichtung zugeordnet, die den Schlauch 17 zwischen den beiden Quernähten 15 abschneidet, so dass ein gefüllter Behälter 1 ausgeworfen und der zu füllende nächste Behälter verschlossen wird. In Fig. 6 ist nur eine Hälfte der Querschweißeinrichtung 27 gezeigt, um die Abtrennung des Behälters 1 sichtbar zu machen.

Der Querschweißeinrichtung 27 ist weiters vorzugsweise eine Zusatzeinrichtung zugeordnet, die nach der Verschweißung der beiden Quernähte 15 und dem Abschneiden die beiden hochstehenden verschweißten Streifen umlegt, sodass sie, wie vor allem aus Fig. 2 ersichtlich, parallel zu den aus den Anhängen 13 und 14 gebildeten Seitenwänden liegen. Da das Material unmittelbar nach dem Schweißen noch vorn ist, kühlen die Quemahtstreifen bereits in der umgelegten Lage ab, sodass sie nicht störend vom Behälter 1 abstehen. Wird der Behälter 1 bereits bei der Herstellung über das Kernrohr mit dem Produkt befüllt, so unterstützt dies die rasche Abkühlung der umgelegten Streifen.

## Patentansprüche

1. Aus einer flexiblen Materialbahn aus schweißbarem Kunststoff gebildeter Behälter (1) mit einer Schweißnaht (10), durch die die Längsränder der Uvsprünglichen Materialbann verbunden sind, und mit einer Öffnung (6) in einer Wand (2), der ein zwei gegenüberliegende Kanten (7) des Behälters (1) übergreifendes Aussteifungselement (3) zugeordnet ist, **dadurch gekennzeichnet, dass** das Aussteifungselement (3) ohne ein inneres Verankerungselement nur an der Außenseite des Behälters (1) fixiert ist.

2. Behälter nach Anspruch 1, **dadurch gekennzeichnet, dass** sich die Schweißnaht (10) parallel zu den beiden übergriffenen Kanten (7) erstreckt.

3. Behälter nach Anspruch 2, **dadurch gekennzeichnet, dass** die Schweißnaht (10) an einer parallelen dritten Kante des Behälters (1) vorgesehen ist.

4. Behälter nach Anspruch 3, **dadurch gekennzeichnet, dass** der Behälter (1) vier parallele Kanten aufweist und an der vierten Kante eine Verstärkungsschweißnaht (12) vorgesehen ist.

5. Behälter nach einem der Ansprüche 1 bis 4, **dadurch gekennzeichnet, dass** das Aussteifungselement (3) mit der Außenseite des Behälters (1) flächig verbunden ist.

6. Behälter nach Anspruch 5, **dadurch gekennzeichnet, dass** das Aussteifungselement (3) auf die Außenseite des Behälters (1) aufgeschweißt ist.

7. Behälter nach einem der Ansprüche 1 bis 6, **dadurch gekennzeichnet, dass** die mit dem äußeren Aussteifungselement (3) versehene Wand (2) eine Standfläche des Behälters (1) bildet.

8. Behälter nach einem der Ansprüche 1 bis 7, **dadurch gekennzeichnet, dass** das Aussteifungselement zumindest drei Viertel der Wand (2) überdeckt.

9. Verfahren zur Herstellung eines Behälters aus einer flexiblen Materialbahn (1'), die über ein Kernrohr (21) gezogen und durch eine Längsnaht zu einem Schlauch (17) geschlossen wird, der durch Quemähte (15) in abtrennbare Behälter (1) unterteilt wird, wobei jeweils eine Öffnung (6) vorgesehen wird, der ein mit einem Verschluss (5) versehenes Aussteifungselement (3) zugeordnet wird, **dadurch gekennzeichnet, dass** die flache Materialbahn (1') vor der Schlauchformung mit den Öffnungen (6) versehen wird, und jedes Aussteifungselement (3) nach der Schlauchformung von außen aufgeschweißt wird, wobei das Kernrohr (21) als inneres Gegenlager verwendet wird.

## Claims

1. A container (1) formed from a flexible material web of weldable plastic material comprising a welded seam (10) connecting the longitudinal margins of the material web and an opening in a wall (2) with which there is associated a reinforcing element (3) which covers two oppositely disposed edges (7) of the container (1), **characterized in that** without an internal fitting the reinforcing element (3) solely is fixed to the outside of the container (1).

2. A container as set forth in claim 1 **characterized in that** the welded seam (10) extends parallel to the two covered edges (7).

3. A container as set forth in claim 2 **characterized in that** the welded seam (10) is provided along a third parallel edge of the container (1).

4. A container as set forth in claim 3 **characterized in that** the container comprises four parallel edges, and the welded seam (10) is provided along the fourth edge.

5. A container as set forth in one of claims 1 through 4 **characterized in that** the reinforcing element (3) is connected to the outside of the container (1) in surface to surface relationship.

6. A container as set forth in claim 5 **characterized in that** the reinforcing element (3) is welded onto the outside of the container (1).

7. A container as set forth in claims 1 through 6 **characterized in that** the wall (2) provided with the reinforcing element (3) forms a base stand surface of the container (1).

8. A container as set forth in one of claims 1 through 7, **characterized in that** the reinforcing element (3) covers over at least three quarters of the wall (2).

9. A process for the production of a container from a flexible material web (1') which is drawn over a core tube (21) and closed by a longitudinal seam to provide a tube (17) which is subdivided by transverse seams (15) so that containers (1) can be separated, wherein an opening is provided with which there is associated a reinforcing element (3) comprising a closure, **characterized in that** the material web (1') is provided with the openings (6) prior to the tube shaping operation, and **in that** each reinforcing element (3) is welded on from the outside after the tube shaping operation, wherein the core tube (21) is used as an internal cooperating support.

## Revendications

1. Récipient (1) réalisé à partir d'une bande de matière plastique soudable flexible, comportant un cordon de soudure (10), par lequel sont reliés entre eux les bords longitudinaux de la bande de matière initiale, et comportant une ouverture (6) dans une paroi (2), à laquelle est associé un élément de renfort (3) s'engageant au-dessus de deux bords (7) face à face du récipient (1), **caractérisé en ce que** l'élément de renfort (3) est fixé sans élément d'ancrage uniquement à la face extérieure du récipient (1).

2. Récipient selon la revendication 1, **caractérisé en ce que** le cordon de soudure (10) est parallèle aux deux bords (7) enserrés.

3. Récipient selon la revendication 2, **caractérisé en ce que** le cordon de soudure (10) est prévu sur un troisième bord parallèle du récipient (1).

4. Récipient selon la revendication 3, **caractérisé en ce que** le récipient (1) comporte quatre bords parallèles, et un cordon de soudure de renfort (12) est prévu sur le quatrième bord.

5. Récipient selon l'une quelconque des revendications 1 à 4, **caractérisé en ce que** l'élément de renfort (3) est assemblé de manière plane avec la face extérieure du récipient (1).

6. Récipient selon la revendication 5**, caractérisé en ce que** l'élément de renfort (3) est soudé sur la face extérieure du récipient (1).

7. Récipient selon l'une quelconque des revendications 1 à 6, **caractérisé en ce que** la paroi (2), munie de l'élément de renfort (3) extérieur, forme une surface de pose du récipient (1).

8. Récipient selon l'une quelconque des revendications 1 à 7, **caractérisé en ce que** l'élément de renfort couvre au moins les trois quarts de la paroi (2).

9. Procédé de réalisation d'un récipient réalisé à partir d'une bande de matière flexible (1'), qui est tirée sur un tube conformateur (21) et qui est fermée par une couture longitudinale pour former un tube flexible (17) qui, par des coutures transversales (15), peut être divisé en récipients (1) séparables, une ouverture (6) étant prévue respectivement, à laquelle est associé un élément de renfort (3) muni d'une fermeture (5), **caractérisé en ce que** les ouvertures (6) sont réalisées dans la bande de matière (1') plane avant la formation du tube flexible, et chaque élément de renfort (3), après la formation du tube flexible, est soudé de l'extérieur sur ledit tube flexible, le tube conformateur (21) étant utilisé comme contre-butée intérieure.
